# EUROPÄISCHE PATENTSCHRIFT

(11) **EP 0 430 056 B1**
(45) Veröffentlichungstag und Bekanntmachung des Hinweises auf die Patenterteilung: **14.10.1992**
(21) Anmeldenummer: 90122264.6
(22) Anmeldetag: 22.11.1990
(51) Int. Cl.: F01M 11/00, F01M 11/04

(54) **Ölwanne für eine Brennkraftmaschine**
Sump for an internal combustion engine
Carter d'huile pour un moteur à combustion interne

(30) Priorität: 30.11.1989 DE 3939567; 05.04.1990 DE 4010946
(43) Veröffentlichungstag der Anmeldung: 05.06.1991
(73) Patentinhaber: Adam Opel Aktiengesellschaft, 65428 Rüsselsheim (DE)
(72) Erfinder: Volz, Wolfgang, W-6090 Rüsselsheim (DE)
(74) Vertreter: Bergerin, Ralf, Dipl.-Ing.

(56) Entgegenhaltungen:
- EP-A- 0 252 035
- FR-A- 2 496 167
- US-A- 3 211 256
- US-A- 4 674 457
- US-A- 4 825 825

## Beschreibung

Die Erfindung betrifft eine Ölwanne für eine Brennkraftmaschine mit einem flachen Bodenteil sowie einem tiefen Wannenabschnitt als Ölsumpf und einem in den tiefen wannenabschnitt einmündenden Saugrohr einer Ölpumpe, wobei der tiefe Wannenabschnitt als abnehmbarer Öltopf ausgebildet ist, der einen Ölfilter aufnimmt, in den das Saugrohr eintaucht.

Eine derartige Ölwanne für eine Brennkraftmaschine ist aus der US-A-3 211 256 bekannt. Dort ist die Ölwanne im Bereich des flachen Bodenteils als Ölschale und der als Kunststoffteil ausgebildete Öltopf rund ausgebildet. Der Öltopf ist mit dem flachen Bodenteil der Ölwanne verschraubbar und es geht die Ölwanne im Bereich des flachen Bodenteils mit einem gegenüber den Innenabmessungen des Öltopfes kleineren Übergangsdurchmesser in den Öltopf über.

Eine Ölwanne für eine Brennkraftmaschine, mit einem flachen Bodenteil sowie einem tiefen wannenabschnitt als Ölsumpf und einem in den tiefen wannenabschnitt eintauchenden Saugrohr einer Ölpumpe ist ferner aus der DE 35 31 352 C1 bekannt. Es ist darüber hinaus aus der DE 38 30 966 C1 eine Ölwanne für eine Brennkraftmaschine bekannt, bei der benachbart dem Boden der Ölwanne ein Schwalltopf-Einsatz vorgesehen ist, in den ein Saugrohr einer Ölpumpe eintaucht.

Es ist Aufgabe der vorliegenden Erfindung, eine Ölwanne der eingangs genannten Art so weiter zu bilden, daß einerseits im Betrieb der Brennkraftmaschine eine optimale Entgasung des Öls im Bereich des den Filter aufnehmenden tiefen Wannenabschnittes erfolgt, andererseits ein Ölwechsel schnell und umweltfreundlich ausgeführt werden kann.

Gelöst wird die Aufgabe bei einer Ölwanne der eingangs genannten Art dadurch, daß der Ölfilter ringförmig ausgebildet ist und auf der dem Öltopfboden abgewandten Seite mittels eines Ringdeckels verschlossen ist, den das Saugrohr abgedichtet durchsetzt, sowie eine geleitete Abführung des sich zwischen dem Ölfilter und dem Ringdeckel sammelnden Gases in das System der Kurbelgehäuse-Entlüftung der Brennkraftmaschine vorgesehen ist.

Das Volumen des Öltopfes ist so bemessen, daß dieser das gesamte, in der Brennkraftmaschine strömende Öl aufnehmen kann. Im Stillstand der Brennkraftmaschine sammelt sich das gesamte Öl im Öltopf und kann nach dessen Demontage, gegebenenfalls auch zusammen mit dem Öltopf, entsorgt werden. Es besteht somit die Möglichkeit, den Ölwechsel ohne Ablassen des Öls auszuführen. Es wird als bevorzugt angesehen, wenn der Öltopf aus Blech oder Kunststoff besteht, es ist jedoch auch denkbar, ihn als Gußteil auszubilden. Besonders einfach läßt sich der Öltopf montieren bzw. demontieren, wenn er mit dem flachen Bodenteil der Ölwanne verschraubbar ausgebildet ist.

Aufgrund der geleiteten Abführung des sich zwischen dem Ölfilter und dem Ringdeckel sammelnden Gases in das System der Kurbelgehäuse-Entlüftung der Brennkraftmaschine wird die verbesserte Entgasung sowie eine Steigerung der Filtratmenge bewirkt. Die sich hierdurch ergebende Vakuum-Filtration kann dazu benutzt werden, eine weitere Qualitätsverbesserung des Öls zu erreichen und zur Bauteilminimierung des Filters beizutragen. Die Vakuum-Filtration erleichtert auch den Einsatz von alternativen Filtermaterialien, die eine geringere Umweltbelastung bedeuten, zum Beispiel den Einsatz von Sinterwerkstoffen. Konstruktiv sollte der Ölfilter eine radiale Öffnung aufweisen, die über eine Leitung mit einer Öffnung im Öltopf verbunden ist, die ihrerseits mit einer zum System der Kurbelgehäuse-Entlüftung führenden Leitung im flachen Bodenteil der Ölwanne zusammenwirkt. Beim Montieren des Öltopfes am flachen Bodenteil wird somit die Leitung des Öltopfes zwangsläufig mit der zum System der Kurbelgehäuse-Entlüftung führenden Leitung verbunden. Das System selbst ist zweckmäßig abgestimmt, beispielsweise mittels eines Drosselventiles im Leitungsweg. Für den Fall, daß der Ölfilter verstopft ist, sollte ein By-Pass-System vorgesehen sein. Dies kann beispielsweise mittels des Pegelstandes oder auch druckgesteuert sein. Im letztgenannten Fall wird es als zweckmäßig angesehen, wenn der Ölfilter auf dem Öltopfboden aufliegt oder unten verschlossen ist und ein Ventil die Schmutzseite und die Reinseite des Ölfilters miteinander verbindet, wobei das Ventil bei Erreichen eines definierten Unterdruckes auf der Reinseite öffnet. Das Öffnen des Ventils kann als Signal an das Armaturenbrett des Fahrzeuges weitergegeben werden, womit dem Fahrer die Information vermittelt wird, den Öltopf einschließlich des Ölfilters auszutauschen.

Es wird als vorteilhaft angesehen, wenn die Ölwanne im Bereich des flachen Bodenteils mit einem gegenüber den Innenabmessungen des Öltopfes kleinere Übergangsdurchmesser in den Öltopf übergeht. Es wird hierdurch der zur Verfügung stehende Oberflächenanteil im Bereich vom flachen Bodenteil der Ölwanne und Öltopf zur Gasaufnahme im Öl stark minimiert, was sich äußerst positiv auf die Schmiergüte auswirkt.

Gemäß einer bevorzugten Ausführungsform der Erfindung ist ferner vorgesehen, daß der abgenommene Öltopf mittels eines Deckels verschließbar ist, wobei der Deckel auch die aus dem Öltopf führende Gasleitung abdeckt. Die genannte Gestaltung der Ölwanne bildet eine hervorragende Basis für ein auf dem austauschbaren Öltopf fußendes Recycling-System. So ist es grundsätzlich denkbar, daß bei einem erforderlichen Ölwechsel ein mit frischem Öl gefüllter und mit dem Deckel verschlossener Öltopf gegen einen am Fahrzeug angebrachten, das Altöl aufnehmenden anderen Öltopf ausgetauscht wird. Hierzu ist der das Altöl aufnehmende Öltopf vom flachen Bodenteil der Ölwanne zu demontieren, es verbleibt dann das Altöl in diesem Öltopf, der mittels des bis dahin den Öltopf für das frische Öl verschließenden Deckels verschlossen wird. Nach dem Entfernen des Deckels von dem das Frischöl aufnehmenden Öltopf kann dieser dann unmittelbar am flachen Bodenteil der Ölwanne befestigt werden. Der verschlossene Öltopf mit dem Altöl wird in ein Recycling-System gegeben, dort wird das Altöl sowie gegebenenfalls ein in den Öltopf integrierter Ölfilter ausgetauscht und es gelangt der Öltopf gereinigt, geprüft und mit frischem Öl und neuem Filter versehen, sowie mit Deckel verschlossen wieder in das Umlaufsystem.

Mittels des Verschlusses für den Öltopf ist damit eine zwingende Sicherung vorhanden, die verhindert, daß Öl unkontrolliert in die Umwelt gelangt. Der die Funktion eines Wechseltopfes ausübende Öltopf gelangt mit dem Altöl sicher zur Aufbereitung. Durch die Wiederverwendbarkeit des Öltopfes und dessen Deckels ist eine Einsparung an Rohstoffen und Energie gegeben.

Der Deckel ist zweckmäßig plattenförmig oder glockenförmig ausgebildet. Die Befestigung des Deckels am Öltopf erfolgt dabei vorteilhaft mittels derselben Befestigungselemente, die dem Befestigen des Öltopfes an dem flachen Bodenteil der Ölwanne dienen. Hierzu ist beispielsweise vorgesehen, daß Befestigungselemente, insbesondere Schrauben, abgedichtet ein Bodenteil und ein Deckelteil des Öltopfes benachbart einer mit einer unteren Öffnung des flachen Bodenteils zusammenwirkenden oberen Öltopföffnung durchsetzen und diese Befestigungselemente bei abgenommenem Öltopf mit dem Deckel verbindbar sind, insbesondere in diesen einschraubbar sind. Um den Öltopf sicher nach außen abzudichten, sollte zwischen dem Deckelteil des Öltopfes und dem Deckel ein elastisches Dichtungselement, insbesondere ein Dichtungsring angeordnet sein.

Vorteilhaft ist der Ölfilter ringförmig ausgebildet und der Deckel auf seiner dem Öltopf zugewandten Seite mit einem rotationssymmetrischen Ansatz, insbesondere einem kegelstumpfförmigen, sich vom Deckel weg verjüngenden Ansatz versehen, der bei mit dem Öltopf verbundenem Deckel in Anlage mit der dem Deckel zugewandten Ringöffnung des Ölfilters gelangt. Mittels des rotationssymmetrischen Ansatzes läßt sich der Deckel bezüglich des Filters und damit der Öltopföffnung zentrieren.

Weitere Merkmale der Erfindung sind in der Beschreibung der Figuren und in den Unteransprüchen dargestellt.

In den Figuren ist die Erfindungen beispielsweise erläutert ohne hierauf beschränkt zu sein. Es stellt dar:
Figur 1 einen Längsmittelschnitt durch eine Ölwanne (gemäß der Linie B-B in Figur 3) mit abnehmbarem Öltopf gezeigt ohne die geleitete Abführung des Gases
Figur 2 einen Schnitt durch die Ölwanne mit dem abnehmbaren Öltopf gemäß der Linie A-A in Figur 1,
Figur 3 eine Draufsicht auf die in den Fig. 1 und 2 gezeigte Ölwanne,
Figur 4 einen Schnitt gemäß Figur 2 durch den abgenommenen, mit einem Deckel verschlossenen Öltopf und
Figur 5 ein Schnitt gemäß Figur 2 für eine modifizierte Ausführungsform der Ölwanne mit dem abnehmbaren Öltopf und erfindungsgemäß geleiteter Abführung des Gases.

Die Figuren 1 bis 3 zeigen eine relativ flach ausgebildete Ölschale 1 mit einer Bodenöffnung 2, im Bereich derer ein Öltopf 3 mit der Ölschale 1 verbunden ist. Die Ölschale 1 und der Öltopf 3 bilden zusammen die Ölwanne der sonst nicht näher gezeigten Brennkraftmaschine. Die in diesen Figuren dargestellte Version ist für den Längseinbau der Brennkraftmaschine vorgesehen, die Bodenöffnung 2 der Ölschale 1 befindet sich in Fahrtrichtung vorne gesehen auf einem geringfügig niedrigeren Niveau als der hintere Bodenbereich der Ölschale 1, so daß sich ein natürliches Fließgefälle innerhalb der Ölschale 1 zur Bodenöffnung 2 hin ergibt. Ein mit einer nicht näher gezeigten Ölpumpe in Verbindung stehendes Saugrohr 4 ist mittels zweier Schrauben 5 mit einem innerhalb der Bodenöffnung 2 der Ölschale 1 in der Bodenebene 6 der Ölschale 1 angeordneten Bodensegment 7 verbunden, das seinerseits über zwei Stege 8 an der eigentlichen Ölschale 1 angelenkt ist. Das Saugrohr 4 ist an seinem unteren Ende glockenförmig ausgebildet und mit einem Sieb 9 versehen, das bei montiertem Öltopf 3 geringfügig beabstandet zum Öltopfboden 10 ist. Der Öltopf 3 ist als Blechteil ausgebildet, mit einem wannenförmigen Topfbodenteil 3a und einem eine Öffnung 3c aufweisenden Topfdeckelteil 3b, die im Bereich eines Bördelrandes 11 dicht miteinander verbunden sind. Auf die Orientierung der Figuren 1 bezogen sind vertikal durch den Öltopf 3 vier Buchsen 12 geführt, von unten durch die Buchsen 12 gesteckte Sechskantschrauben 13 durchsetzen mit ihren Gewinden Gewindebohrungen im Boden 6 des Öltopfes 3. Zwischen den Schraubenköpfen 15 der Schrauben 13 und dem diesen zugeordneten eingebuchteten Bereich des Topfbodenteiles 3a angeordnete elastische Ringe 16 sowie zwischen dem Topfdeckelteil 3b und dem Boden 6 der Ölschale 1 angeordnete elastische Ringe 17, die jeweils von den Schrauben 13 durchsetzt sind, verhindern eine Körperschallübertragung zwischen dem Öltopf 3 und der Ölschale 1.

In den Öltopf 1 ist ein zylinderringförmiger Ölfilter 18 mit elastischem Ringdeckel 18a eingesetzt, wobei der Innendurchmesser des eigentlichen Filterelementes geringfügig größer ist als der Außendurchmesser des Siebes 9 und dessen Außendurchmesser um ein solches Maß geringer ist als der Durchmesser der Bodenöffnung 2 und ferner der elastische Ringdeckel 18a innen dichtend am zugeordneten Saugrohrabschnitt des Saugrohres 4 anliegt. Das im Bereich der Öffnungsrundung 19 der Ölschale 1 abfließende Öl gelangt somit außerhalb des Ölfilters 18 in den Öltopf 3 und wird beim Einströmen durch den Ölfilter 18 zum Saugrohr 4 gefiltert. Der Ölfilter 18 selbst kann im wesentlichen wie ein üblicherweise bei Kraftfahrzeugen Verwendung findender Luftfilter ausgebildet sein. Außen am oberen Rand des Ölfilters 18 angeordnete und sich an der Unterseite des Topfdeckelteiles 3b abstützende Stege 24 können zusätzlich vorgesehen sein, um sowohl eine definierte Lage des Ölfilters 18 in dessen axialer Richtung als auch eine dauerhaft sichere Anlage am Topfbodenteil 3 zu gewährleisten.

In Figur 1 ist mit der Bezugsziffer 20 das Ölniveau im Stillstand der Brennkraftmaschine gezeigt, in diesem Betriebszustand ist der Öltopf 3 zu etwa dreiviertel gefüllt. Die der Ziffer 21 zugeordnete schräge Linie verdeutlicht das Ölniveau bei einer Steigungsfahrt von etwa 30 %. Die Größe des Öltopfes 3 kann je nach Fahrzeugtyp unterschiedlich bemessen werden, im Ausführungsbeispiel wird davon ausgegangen, daß sich bei einem Niveau gemäß der Bezugsziffer 20 eine Ölmenge von etwa 5,5 Litern im Öltopf befindet, bei der Steigungsfahrt etwa 4,5 Liter.

Im Betrieb.der Brennkraftmaschine saugt die nicht näher gezeigte Ölpumpe das Öl durch den Ölfilter 18 in das Saugrohr 4 und fördert es von dort zu den diversen Schmierstellen der Brennkraftmaschine. Durch die Absaugung des Öles auf der Filter-Glanzseite werden nicht nur eventuelle Partikel aus dem Bereich der Ölpumpe abgehalten, sondern auch Gas, welches durch die Gasbewegung im Kurbelgehäuse im rücklaufenden Öl angereichert wurde. Von den Schmierstellen strömt das Öl in die Ölschale 1 zurück, wobei die definierte Ölführung zur Bodenöffnung 2 der Ölschale 1 durch in der Ölschale 1 angeordnete Rippen 22 unterstützt wird. Zusätzliche im Bereich der Ölschale 1 angeordnete, nicht gezeigte Bauelemente können der Trennung des Gases aus dem rücklaufenden Öl dienen, bei diesen Elementen handelt es sich bevorzugt um Ölhobel, Ölwaben oder auch Kugeln, zur Verminderung der Gasaufnahme können überdies Schwallbleche vorgesehen sein. Schließlich steht mit dem Saugrohr 4 eine im hinteren Bereich der Ölschale 1 offene kommunizierende Röhre 23 in Verbindung, die durch ihre Funktion ein Panschen des Öles bei Bergfahrt verhindert.

Der Ölfilter 18 selbst kann im wesentlichen wie ein üblicherweise bei Kraftfahrzeugen Verwendung findender Luftfilter ausgebildet sein. Außen am oberen Rand des Ölfilters 18 angeordnete und sich an der Unterseite des Topfdeckelteiles 3b abstützende Stege 24 können zusätzlich vorgesehen sein, um sowohl eine definierte Lage des Ölfilters 18 in dessen axialer Richtung als auch eine dauerhaft sichere Anlage am Topfbodenteil 3 zu gewährleisten.

Figur 4 zeigt den abgenommenen und mit einem ebenen, plattenförmigen Deckel 25 verschlossenen Öltopf 3. Zum Abnehmen des Öltopfes 3 wurden zunächst die vier Schrauben 13 gelöst, der untere Abschnitt des Saugrohres 4 aus dem Ölfilter 18 herausgezogen und dann unmittelbar der Deckel 25 auf die Öffnung des Öltopfes 3 gelegt und mit diesem mittels der vier Schrauben 13 befestigt. Aufgrund des ohnehin vorhandenen elastischen Ringes 17 ergibt sich dabei bei der Verbindung von Deckel 25 und Öltopf 3 ein abgedichteter Verschluß des Öltopfes, der ein Austreten des Altöles verhindert. Nicht näher verdeutlicht ist in der Darstellung der Figur 4 die Art der Befestigung der Schrauben 13 mit dem Deckel 25; hierzu kann der Deckel 25 beispielsweise mit Gewindebohrungen versehen sein oder mit einem Durchgangsloch, so daß in letzterem Fall die Schrauben 13 in Muttern eingeschraubt werden.

Der kreisförmige Deckel 25 ist auf seiner dem Öltopf 3 zugewandten Seite mit einem zentrisch angeordneten Kegelstumpfansatz 25a versehen, der der Zentrierung des Deckels 25 zum Filter 18 bzw. dem Öltopf 3 dient, indem er bei auf den Öltopf 3 aufgelegtem Deckel 25 an der umlaufenden Innenkontur des Ringdeckels 18a anliegt.

Die Figur 5 zeigt gegenüber Figur 2 die Ausbildung der Ölwanne mit dem abnehmbaren Öltopf und geleiteter Abführung des Gases. Wie der Figur 5 zu entnehmen ist, durchsetzt das Saugrohr 4 abgedichtet den den Ölfilter 18 oben verschließenden elastischen Ringdeckel 18a. Der Ölfilter 18 weist benachbart zum Ringdeckel 18a eine radiale Öffnung 26 auf, die über eine Leitung 27 mit einer Öffnung 28 im Topfdeckelteil 3b verbunden ist. Die Öffnung 28 wirkt mit einer zum nicht gezeigten System der Kurbelgehäuse-Entlüftung führenden Leitung 29 in der Ölschale 1 zuammen. Der Ölfilter 18 liegt auf dem Öltopfboden 10 auf und es verbindet ein Ventil 30 die Schmutzseite und die Reinseite des Ölfilters 18 miteinander. Das Ventil 30 umfaßt in nicht näher dargestellter Art und Weise ein mittels einer Feder vorgespanntes, die Ventilöffnung in Richtung der Schmutzseite verschließendes Verschlußelement. Bei einem Verschmutzen des Ölfilters 18 und damit reduzierter Durchgängigkeit des Ölfilters 18 stellt sich auf der Reinseite des Ölfilters 18 ein erhöhter Unterdruck ein. Das definierte Unterdruckniveau führt dazu, daß das Ventil 30 in Richtung der Reinseite öffnet, so daß das Öl in Art eines Bypasses von der Schmutzseite zur Reinseite gelangt. Das Öffnen des Ventiles 30 kann in üblicher Art und Weise erfaßt und dem Fahrer im Bereich des Armaturenbrettes gezeigt werden, mit der Information, daß der Öltopf 3 mit dem darin enthaltenen Öl und der Ölfilter 18 auszuwechseln sind. Nach dem Entfernen des Öltopfes 3 und dessen Verschließen mittels des Deckels 25 deckt dieser nicht nur die zentrale Öffnung 3c sondern auch die Öffnung 28 ab.

### Bezugszeichenliste

- 1: Ölschale
- 2: Bodenöffnung
- 3: Öltopf
- 3a: Topfbodenteil
- 3b: Topfdeckelteil
- 3c: Öffnung
- 4: Saugrohr
- 5: Schraube
- 6: Boden
- 7: Bodensegment
- 8: Steg
- 9: Sieb
- 10: Öltopfboden
- 11: Bördelrand
- 12: Buchse
- 13: Schraube
- 14: Gewindebohrung
- 15: Schraubenkopf
- 16: elastischer Ring
- 17: elastischer Ring
- 18: Ölfilter
- 18a: Ringdeckel
- 19: Rand
- 20: Ölpegel
- 21: Ölpegel
- 24: Steg
- 25: Deckel
- 25a: Kegelstumpfansatz
- 26: Öffnung
- 27: Leitung
- 28: Öffnung
- 29: Leitung
- 30: Ventil

## Patentansprüche

1. Ölwanne (1, 3) für eine Brennkraftmaschine mit einem flachen Bodenteil (1) sowie einem tiefen Wannenabschnitt (3) als Ölsumpf und einem in den tiefen Wannenabschnitt (3) einmündenden Saugrohr (4) einer Ölpumpe, wobei der tiefe Wannenabschnitt (3) als abnehmbarer Öltopf (3) ausgebildet ist, der einen Ölfilter (18) aufnimmt, in den das Saugrohr (4) eintaucht, **dadurch gekennzeichnet,** daß der Ölfilter (18) ringförmig ausgebildet ist und auf der dem Öltopfboden (10) abgewandten Seite mittels eines Ringdeckels (18a) verschlossen ist, den das Saugrohr (4) abgedichtet durchsetzt, sowie eine geleitete Abführung (27, 29) des sich zwischen dem Ölfilter (18) und dem Ringdeckel (18a) sammelnden Gases in das System der Kurbelgehäuse-Entlüftung der Brennkraftmaschine vorgesehen ist.

2. Ölwanne nach Anspruch 1, **dadurch gekennzeichnet,** daß der Ölfilter (18) eine radiale Öffnung (26) aufweist, die über eine Leitung (27) mit einer Öffnung (28) im Öltopf (3) verbunden ist, die ihrerseits mit einer zum System der Kurbelgehäuse-Entlüftung führenden Leitung (29) im flachen Bodenteil (1) der Ölwanne (1, 3) zusammenwirkt.

3. Ölwanne nach Anspruch 1 oder 2, **dadurch gekennzeichnet,** daß der Ölfilter (18) auf dem Öltopfboden (10) aufliegt oder auf der dem Öltopfboden (10) zugewandten Seite verschlossen ausgebildet ist, und ein Ventil (30) die Schmutzseite und die Reinseite des Ölfilters (18) miteinander verbindet, wobei das Ventil (30) bei Erreichen eines definierten Unterdruckes in Richtung der Reinseite öffnet.

4. Ölwanne nach einem der Ansprüche 1 bis 3, **dadurch gekennzeichnet,** daß sie im Bereich des flachen Bodenteils (1) mit einem gegenüber den Innenabmessungen des Öltopfes (3) kleineren Übergangsdurchmesser in den Öltopf (3) übergeht.

5. Ölwanne nach einem der Ansprüche 1 bis 4, **dadurch gekennzeichnet,** daß die dem Saugrohr (4) zugeordnete Öffnung (3c) im Öltopf (3) sowie die Öffnung (28) des Öltopfes (3), die mit dem System der Kurbelgehäuse-Entlüftung zusammenwirkt, mittels eines Deckels (25) verschließbar sind.

6. Ölwanne nach Anspruch 5, **dadurch gekennzeichnet,** daß der Deckel (25) plattenförmig oder glockenförmig ausgebildet ist.

7. Ölwanne nach einem der Ansprüche 1 bis 6, **dadurch gekennzeichnet,** daß der Deckel (25) auf seiner dem Öltopf (3) zugewandten Seite mit einem rotationssymmetrischen Ansatz (25), insbesondere einem kegelstumpfförmigen, sich vom Deckel (25) weg verjüngenden Ansatz (25a) versehen ist, der bei mit dem Öltopf (3) verbundenem Deckel (25) in Anlage mit der dem Deckel (25) zugewandten Ringöffnung des Ölfilters (18) gelangt.

8. Ölwanne nach einem der Ansprüche 1 bis 7, **dadurch gekennzeichnet,** daß der Öltopf (3) als Blech-, Guß- oder Kunststoffteil ausgebildet ist.

9. Ölwanne nach einem der Ansprüche 1 bis 8, **dadurch gekennzeichnet,** daß der Öltopf (3) mit dem flachen Bodenteil (1) der Ölwanne (1, 3) verschraubbar ist.

## Claims

1. Oil sump (1, 3) for an internal combustion engine with a shallow bottom part (1) as well as a deep sump section (3) as the oil sump and an oil pump suction pipe (4) emptying into the deep sump section (3), in which the deep sump section (3) is in the form of a removable oil container (3), receiving an oil filter (18), into which dips the suction pipe (4), **characterised** in that the oil filter (18) is of annular shape and closed on the side facing away from the oil container base (10) by an annular lid (18a) which is penetrated in a sealed manner by the suction pipe (4) as well as an outlet (27, 29) for discharging into the crank housing ventilation system the gases collecting between the oil filter (18) and the annular lid (18a).

2. Oil sump according to claim 1, **characterised** in that the oil filter (18) has a radial opening (26) which through a pipe (27) is connected to an opening (28), in the oil container (3), which in turn cooperates with a pipe (29) leading to the crank housing ventilation system in the shallow bottom section (1) of the oil sump (1, 3).

3. Oil sump according to claim 1 or 2, **characterised** in that the oil filter (18) rests on the oil container base (10) or is closed on the side facing the oil container base (10), and a valve (20) connects the soiled side with the clean side of the oil filter (18), in which the valve (30) opens in the direction of the clean side when reaching a specific under pressure.

4. Oil sump according to one of the claims 1 to 3, **characterised** in that the oil sump changes into the oil container (3) with a transitional diameter which is smaller relative to the internal dimensions of the oil container (3).

5. Oil sump according to one of the claims 1 to 4, **characterised** in that the opening (3c) for the suction pipe (4) in the oil container (3) as well as the opening (28) of the oil container (3) which cooperates with the crank housing ventilation system can be closed by a lid (25).

6. Oil sump according to claim 5, **characterised** in that the lid (25) is constructed to be plate or bell shaped.

7. Oil sump according to one of the claims 1 to 6, **characterised** in that the side of the lid (25) facing the oil container lid (25) is provided with a axially symmetrical projection (25a), especially a truncated cone-shaped projection (25a), tapering away from the lid (25), which, when the oil container (3) and the lid (25) are connected, comes into contact with the annular opening of the oil filter (18) facing the lid (25).

8. Oil sump according to one of the claims 1 to 7, **characterised** in that the oil container (3) is constructed from sheet metal, cast or plastics parts.

9. Oil sump according to one of the claims 1 to 8, **characterised** in that the oil container (3) is screw-connected to the shallow bottom section (1) of the oil sump (1, 3).

## Revendications

1. Cuvette-carter à huile (1, 3) pour moteur à combustion interne, comportant une partie de fond plate (1) et une partie cuvette creuse (3) en tant que réservoir d'huile et un tube d'aspiration (4) d'une pompe à huile, lequel débouche dans la partie cuvette creuse (3), cette partie cuvette creuse (3) étant réalisée en tant que récipient d'huile amovible (3) recevant un filtre à huile (18) dans lequel le tube d'aspiration (4) plonge, caractérisée par le fait que le filtre à huile (18) présente une configuration annulaire et est fermé, du côté éloigné du fond (10) dudit récipient d'huile, au moyen d'un couvercle annulaire (18a) que le tube d'aspiration (4) traverse avec étanchéité, et par le fait qu'une évacuation canalisée (27, 29) du gaz s'accumulant entre le filtre à huile (18) et le couvercle annulaire (18a) est prévue pour amener ce gaz dans le système de ventilation du carter de vilebrequin du moteur à combustion interne.

2. Cuvette-carter à huile selon revendication 1, caractérisée par le fait que le filtre à huile (18) présente une ouverture radiale (26) qui, par l'intermédiaire d'une conduite (27), communique avec une ouverture (28) dans le récipient d'huile (3), laquelle coopère avec une conduite (29) allant au système de ventilation du carter de vilebrequin, dans la partie de fond plate (1) de la cuvette-carter à huile.

3. Cuvette-carter à huile selon revendication 1 ou 2, caractérisée par le fait que le filtre à huile (18) repose, sur le fond (10) du récipient d'huile ou est fermé du côté tourné vers ce fond (10), et une soupape (30) relie entre eux le côté sale et le côté propre du filtre à huile (18), la soupape (30) s'ouvrant lorsqu'une dépression donnée en direction du côté propre est atteinte.

4. Cuvette-carter à huile selon l'une des revendications 1 à 3, caractérisée par le fait que, dans la région de la partie de fond plate (1), la cuvette-carter se raccorde au récipient d'huile (3) par un diamètre de transition plus petit par rapport aux dimensions intérieures du récipient d'huile (3).

5. Cuvette-carter à huile selon l'une des revendications 1 à 4, caractérisée par le fait que l'ouverture (3c) dans le récipient d'huile (3), conjuguée au tube d'aspiration (4), et l'ouverture (28) du récipient d'huile (3) qui coopère avec le système de ventilation du carter de vilebrequin peuvent être obturées au moyen d'un couvercle (25).

6. Cuvette-carter à huile selon revendication 5, caractérisée par le fait que le couvercle (25) est en forme de plaque ou de cloche.

7. Cuvette-carter à huile selon l'une des revendications 1 à 6, caractérisée par le fait qu'en son côté tourné vers le récipient d'huile (3), le couvercle (25) est muni d'un relief (25a) à symétrie de rotation, notamment d'un saillant (25a) effilé dans le sens s'éloignant du couvercle (25), lequel relief vient au contact de l'ouverture annulaire du filtre (18) tournée vers le couvercle (25), lorsque ce dernier (25) est placé sur le récipient d'huile (3).

8. Cuvette-carter à huile selon l'une des revendications 1 à 7, caractérisée par le fait que le récipient d'huile (3) est réalisé en tant que pièce en tôle, pièce moulée ou pièce en matière plastique.

9. Cuvette-carter selon l'une des revendications 1 à 8, caractérisée par le fait que le récipient d'huile (3) peut être vissé à la partie de fond plate (1) de la cuvette-carter à huile (1, 3).
